# EUROPÄISCHE PATENTSCHRIFT

(11) **EP 0 327 631 B1**
(45) Veröffentlichungstag und Bekanntmachung des Hinweises auf die Patenterteilung: **22.01.1992**
(21) Anmeldenummer: 88907116.3
(22) Anmeldetag: 02.08.1988
(51) Int. Cl.: B65D 88/12, B65D 90/06, B65D 88/74

(54) **TEMPERIERBARER TANKCONTAINER**
THERMOREGULATED TANK CONTAINER
CONTENEUR POUR CITERNES A TEMPERATURE REGLABLE

(30) Priorität: 03.08.1987 DE 8710599 U
(43) Veröffentlichungstag der Anmeldung: 16.08.1989
(73) Patentinhaber: CASSENS, Holger, D-2000 Hamburg 54 (DE); RÖHL, Jürgen, D-2000 Hamburg 54 (DE); RODE, Heinz, D-2000 Hamburg 11 (DE)
(72) Erfinder: CASSENS, Holger, D-2000 Hamburg 54 (DE); RÖHL, Jürgen, D-2000 Hamburg 54 (DE); RODE, Heinz, D-2000 Hamburg 11 (DE)
(74) Vertreter: von Raffay, Vincenz, Dipl.-Ing.
(86) Internationale Anmeldenummer: DE8800476
(87) Internationale Veröffentlichungsnummer: WO8900962

(56) Entgegenhaltungen:
- DE-A- 2 917 364
- GB-A- 1 225 325

## Beschreibung

Die Erfindung betrifft einen temperierbaren Tankcontainer mit einer Stützkonstruktion, die die Außenabmessungen eines quaderförmigen Containers festlegt und der Abstützung eines kreiszylinderförmigen Tanks dient, mit einem nicht tragenden Wärmedämmantel im Bereich der Außenseite des Tanks, wobei zwischen der Tankhaut und dem Wärmedämmantel Kanäle zur Führung eines Kühl- oder Heizmediums entlang der als Wärmeaustauschfläche dienenden Tankhaut vorgesehen sind, und wobei der der Kontur des kreiszylinderförmigen Tanks angepaßte Wärmedämmantel innerhalb der durch die Stützkonstruktion definierten Quaderform angeordnet ist.

Ein derartiger temperierbarer Tankcontainer ist aus der DE-PS 2917364 bekannt, dessen Tank in einem Stützrahmen derart gelagert ist, daß er von dem Temperiermedium vollständig umspült wird, wobei die ebenen Wandflächen des Stützrahmens mit Wärmedämm-Material ausgerüstet sind. Dieser bekannte Tankcontainer ist praktisch ein herkömmlich genormter, quaderförmiger Container mit senkrechten und waagerechten ebenen Wandflächen, in dem ein verhältnismäßig kleiner Tank gelagert ist, so daß viel Raum zwischen den ebenen Wandflächen und der kreiszylindrischen Tankhaut freibleibt. Aus diesem Grunde ist auch das Tankvolumen im Verhältnis zu dem Innenvolumen des quaderförmigen genormten Containers verhältnismäßig klein. Vorzugsweise können senkrechte Wände oder Stege vorgesehen sein, die den Raum zwischen der kreiszylindrischen Tankhaut und den senkrechten Wänden des Wärmedämmantels in Kanäle zur Führung des Kühl- oder Heizmediums unterteilen.

Aus der GB-PS 1,225,325 ist ein ähnlicher temperierbarer Tankcontainer bekannt, bei dem der Wärmedämmantel einen kreiszylinderförmigen Querschnitt aufweist, und im Abstand zu dem Tank angeordnet ist. Der Abstand wird bestimmt durch am Umfang verlaufende Verstärkungsringe, die gleichzeitig die Kanäle für das Kühl- und Heizmedium festlegen. Der Tank mit seinem Wärmedämmantel ist in einer Stützkonstruktion angeordnet, die praktisch ein räumliches Fachwerk bildet. Auch bei diesem bekannten Tankcontainer wird der Raum, der durch die Stützkonstruktion definiert wird, nur sehr unvollständig als Transportraum ausgenutzt.

Weiterhin sind Tankcontainer, die nicht heizbar oder kühlbar sind, bekannt, die einen Tank mit kreiszylindrischem Querschnitt aufweisen. Der Tank ist in seinem Querschnitt so groß, daß er den quadratischen Querschnitt, der durch die Normung des Containers festgelegt ist, möglichst ganz ausnutzt. Auf die Außenwand des Tanks ist dann ein Wärmedämmantel ohne Zwischenraum aufgebracht. Im Bereich der senkrechten und waagerechten Ebenen, d.h. an den "kritischen Stellen", kann der Wärmedämmantel etwas geschwächt sein, um für ein möglichst großes Volumen des Tanks zu sorgen. Dieser Tankcontainer ist aber weder kühl- noch heizbar.

Der Erfindung liegt die Aufgabe zugrunde, einen temperierbaren Tankcontainer der eingangs genannten Art zu schaffen, bei dem die durch die Stützkonstruktion und die Normung festgelegten Außenabmessungen für den Inhalt des Tanks möglichst optimal genutzt werden und gleichzeitig für eine gute und wirtschaftliche Kühlung bzw. Heizung gesorgt wird.

Diese Aufgabe wird nach dem Kennzeichen des Hauptanspruches dadurch gelöst, daß der Außendurchmesser des kreiszylinderförmigen Tanks den Innenabmessungen des quadratischen Querschnitts der Stützkonstruktion entspricht, daß die Kanäle zur Führung des Kühl- oder Heizmeidums im Querschnitt dadurch sichelförmig ausgebildet sind, daß der Wärmedämmantel an der Tankhaut im Bereich der senkrechten und waagerechten Querschnittstangenten anliegt.

Dadurch, daß der Tank in seinem Querschnitt praktisch so groß ist, wie der durch die Stützkonstruktion festgelegte quadratische Querschnitt, wird der durch die Containerabmessungen, d.h. durch die entsprechende Normung, zur Verfügung gestellte Querschnitt optimal genutzt. Der Wärmedämmantel wird als getrennte Schale in der Nähe des Tanks angeordnet. Die Schale weist lediglich eine etwas andere Krümmung (andere Radien) auf, so daß die sichelförmigen Kanäle zur Führung des Heiz- oder Kühlmediums entstehen. Normalerweise werden vier derartige sichelförmige Kanäle im Querschnitt gebildet. Es wird also das Volumenverhältnis des durch die Containerabmessungen zur Verfügung gestellten Raumes zu dem des Tanks verkleinert, so daß mehr Flüssigkeit bei gleichem Containervolumen transportiert werden kann; gleichzeitig werden ohne zusätzliche Bauteile Kanäle für das Kühl- und Heizmedium geschaffen, die so von dem Kühl- oder Heizmedium im Zwangsumlauf durchströmt werden, daß für einen guten Wärmeübergang gesorgt wird. Da der Wärmedämmantel im Querschnitt ebenfalls im wesentlichen kreisförmig ist, wird zu seiner Herstellung wenig Isoliermaterial im Vergleich zu einem quadratischen oder anderen geometrischen Querschnitt benötigt.

An den "kritischen Stellen", d.h. im Bereich der senkrechten und waagerechten Ebenen, dort, wo die sichelförmigen Kanäle zur Führung des Heiz- und Kühlmediums voneinander getrennt sind, kann der Wärmedämmantel etwas geschwächt sein, um eine möglichst optimale Raumausnutzung, d.h. Ausnutzung des Querschnitts, in diesem Bereich zu ermöglichen. Der Kompromiß zwischen der optimalen Raumausnutzung und einer ausreichenden Wärmedämmung in diesen Bereichen bei hinreichender Temperierung ergibt sich durch die sichelförmige Ausbildung der Kanäle.

In vorteilhafter Weise können, wie in Anspruch 3 unter Schutz gestellt, Kondensatwasserleitungen vorgesehen sein, damit das in den obenliegenden Kanälen entstehende Kondensatwasser in die unteren Kanäle ablaufen und dort an der tiefsten Stelle abtransportiert werden kann.

Grundsätzlich ist es möglich, so, wie in den Ansprüchen 4 und 5 definiert, den Tank zwischen den Stirnseiten entweder auf Füße zu stellen, oder ihn zwischen den Stirnseiten mit Hilfe entsprechender Bauteile einzuspannen und auf Füße oder andere Auflager zu verzichten.

Zwischen Verbindungsring und Stützring kann ein Ring aus schlecht wärmeleitendem Material angeordnet sein, um in diesem Bereich "Wärme- oder Kältebrücken" zu verhindern.

Im folgenden wird die Erfindung unter Hinweis auf die Zeichnung anhand zweier Ausführungsbeispiele näher erläutert.

Es zeigt:

- Fig. 1: eine perspektivische Darstellung zur Erläuterung des Prinzips der Erfindung;
- Fig. 2: einen Querschnitt durch eine Ausführungsform eines Tankcontainers nach der Erfindung;
- Fig. 3: eine abgeschnittene Seitenansicht des Tankcontainers nach Fig. 2;
- Fig. 4: einen Querschnitt eines Tankcontainers einer anderen Ausführungsform;
- Fig. 5: eine abgeschnittene Seitenansicht des Tankcontainers nach Fig. 4;
- Fig. 6: eine Draufsicht auf den Tankcontainer nach den Fig. 4 und 5;
- Fig. 7: die Einzelheit E der Fig. 5 in vergrößertem Maßstab; und
- Fig. 8: eine Einzelheit zur Verdeutlichung des Eintritts des Kühl- oder Heizmediums und der Anordnung der Isolierung im Bereich der Stirnseiten.

In Fig. 1 ist der Tankcontainer nach der Erfindung perspektivisch lediglich mit seinen wesentlichen Bauteilen dargestellt. Die Rahmenkonstruktion ist durch eine stirnseitige Platte 1a angedeutet. Zwischen zwei dieser Platten ist der Tank 3 eingespannt. Der Tank 3 wird von einem Wärmedämmantel 4 umgeben. Es ist deutlich erkennbar, daß durch die Anlage des Wärmedämmantels 4 im Bereich der senkrechten und waagerechten Ebenen an dem Tank 3 vier sichelförmige, in Längsrichtung verlaufende Kanäle 9 entstehen, die der Führung des Kühl- oder Heizmediums dienen. Der Wärmedämmantel 4 ist an den Anlageflächen etwas schwächer ausgebildet, um den durch die quadratische Querschnittsform des genormten Containers festgelegte Abmessung möglichst optimal zu nutzen.

In den Fig. 2 und 3 ist eine Ausführungsform eines temperierbaren Tankcontainers mit einer Stützkonstruktion 1 dargestellt. Diese Stützkonstruktion bildet einen Stützrahmen mit rahmenförmigen Stirnseiten, die eine quadratische Fläche definieren. In dem Stützrahmen ist ein Tank 3 mit kreisförmigem Querschnitt angeordnet, wie es sich beim Betrachten der Fig. 2 und 3 ergibt. Die Tankhaut des Tanks 3 füllt den quadratischen Querschnitt, der durch die Rahmenkonstruktion 1 festgelegt ist, so vollständig aus, wie es unter praktischen Gesichtspunkten möglich ist. Die Abmessungen der Stützkonstruktion entsprechen der Containernormung. Bei dieser Ausführungsform tragen Füsse 2 den Tank 3. Diese Füsse 2 sind mit der Stützkonstruktion 1 verbunden.

Um den Tank 3 herum ist ein Wärmedämmantel 4 angeordnet, der im wesentlichen kreisförmig ist, aber lediglich in den Bereichen, in denen ausreichend Platz zur Verfügung steht, eine etwas stärkere Krümmung (kleinerer Radius) aufweist, so daß hier vier in Längsrichtung verlaufende und im Querschnitt sichelförmige Kanäle 9 entstehen. Dieses ist deutlich den Fig. 1 und 2 zu entnehmen. Diese Kanäle 9 dienen dem Zwangsumlauf des Kühl- oder Heizmediums, das an Anschlüssen an einer Stirnseite zu- und abgeführt wird. An den ebenfalls isolierten Stirnseiten sind entsprechende Hohlräume vorhanden, durch die das Kühl- oder Heizmedium entsprechend geleitet wird. An dem Eintrittsanschluß tritt das Kühl- oder Heizmedium in einen Hohlraum ein, der mit den beiden unteren Kanälen verbunden ist. Durch diese unteren Kanäle strömt das Heiz- oder Kühlmedium zu der anderen Stirnseite. In diesem Bereich ist ein durchgehender Hohlraum vorhanden, der dafür sorgt, daß das Kühl- oder Heizmedium in die beiden oberen Kanäle 9 eintritt und zurück zu der Ausgangsstirnseite strömt. Dort tritt es in einen oberen Hohlraum ein, der von dem unteren Hohlraum getrennt ist. In diesen oberen Hohlraum führt ein Anschluß, der den Austritt des Kühl- oder Heizmediums aus dem Tankcontainer ermöglicht.

Beim Betrachten der Fig. 1 wird deutlich, daß der Wärmedämmantel 4 in den senkrechten und waagerechten Ebenen, d.h. an den "kritischen Stellen", zur optimalen Ausnutzung des quadratischen Querschnitts des Stützrahmens 1 etwas geschwächt ist. Die Wandstärke des Wärmedämmantels ist hier geringer. Durch diese Schwächung kann der Tank etwas größer ausgeführt werden. Um den technisch vernünftigen Kompromiss zwischen einer optimalen Raumausnutzung und einer ausreichenden Wärmedämmung zu ermöglichen, nutzt man die sichelförmigen Kanäle aus, für die ausreichend Raum in den Eckbereichen des quadratischen Querschnitts zur Verfügung steht.

Zwischen den übereinanderliegenden sichelförmigen Kanälen 9 für den Zwangsumlauf des Heiz- und Kühlmediums sind Kondensatwasserleitungen 8 (Fig. 2) vorgesehen, die bei der Herstellung des Wärmedämmantels durch Einlegen von Schläuchen oder dergl. gebildet werden. Das Kondensatwasser kann aus den obenliegenden Kanälen 9 in die darunterliegenden Kanäle 9 laufen, um gesammelt und abgeleitet zu werden.

Durch die Erfindung wird ein temperierbarer Tankcontainer geschaffen, der den durch die Stützkonstruktion bzw. durch die Normung vorgegebenen Innenraum unter Beibehaltung des kreisförmigen Querschnitts des Tanks optimal ausnutzt. Die Fläche, die der Wärmedämmantel beansprucht, ist verhältnismäßig klein. Die Kanäle für das Heiz- und Kühlmedium werden dort geschaffen, wo unter Berücksichtigung des kreisförmigen Querschnitts des Tanks ausreichend Raum zur Verfügung steht, ohne daß die Raumausnutzung für den Tank hierdurch beeinträchtigt wird.

Die Ausführungsformen nach den Fig. 4 bis 8 unterscheiden sich dadurch von derjenigen nach den Fig. 2 und 3, daß Füsse nicht vorhanden sind.

Der Tank 3 ist zwischen den Stirnseiten, die rahmen- oder plattenförmig sein können, eingespannt. Dieses geschieht auf jeder Stirnseite mit Hilfe eines Verbindungsringes 5, der an der Tankhaut durch Schweißen befestigt ist. An dem Flansch dieses Verbindungsringes 5 ist durch Schrauben 7 ein Flansch eines Stützringes 6 befestigt. Dieser Stützring 6 ist mit den Stirnseiten der Stützkonstruktion 1 verbunden. Der Aufbau wird beim Betrachten der Fig. 7 deutlich. In Fig. 7 ist noch ein Flansch 10 zur Aufnahme von Armaturen dargestellt.

Wie beim Betrachten der Fig. 7 weiterhin deutlich wird, ist zwischen dem Verbindungsring 5 und dem Stützring 6 ein Ring 12 angeordnet, der aus schlecht wäremeleitendem Material besteht. Die einzige Verbindung des Tanks 3 mit der Stützkonstruktion 1 erfolgt über den Verbindungsring 5, den man übrigens auch als Verbindungsmantel bezeichnen kann.

Da nun zwischen dem Verbindungsring 5 und dem Stützring 6 der Ring 12 angeordnet ist, wird diese einzige "Wärme- oder Kältebrücke" unterbrochen, so daß die Isolierung des Tanks hierdurch noch verbessert wird.

In Fig. 8 ist eine Einzelheit einer geschnittenen Seitenansicht in einer unteren Ecke im vergrößerten Maßstab der Ausführungsform nach den Fig. 4 bis 7 dargestellt. Zuerst ist der Wärmedämmantel 4 im Bereich der Stirnseite erkennbar. In dieser Darstellung weist der Wärmedämmantel eine Öffnung auf, die durch einen Deckel 13 verschlossen ist. Diese Öffnung dient dem Eintritt des Kühl- oder Heizmediums in einen Hohlraum 14, der mit den beiden unteren Kanälen 9 verbunden ist. Oben in Fig. 8 ist ein entsprechender Hohlraum 15 erkennbar, der mit den beiden oberen Kanälen 9 verbunden ist und eine nicht gezeigte Öffnung zum Austritt des Kühl- oder Heizmediums aufweist. Es ist aus Fig. 8 auch erkennbar, daß die beiden Hohlräume 14 und 15 voneinander getrennt sind. Die andere Stirnseite weist diese in Fig. 8 erkennbare Trennung nicht auf, so daß nur ein Hohlraum vorhanden ist, durch den das Kühl- oder Heizmedium von den unteren Kanälen 9 in die oberen Kanäle 9 übertreten kann.

Der zylinderförmige Wärmedämmantel 4 wird in Form von "Halbschalen" auf den Tank aufgesetzt. Die beiden Halbschalen mit annähernd halbkreisförmigem Querschnitt werden seitlich aufgeschoben und dann miteinander verbunden. Da der Tankcontainer entsprechend lang ist, werden in seiner Längsrichtung mehrere Halbschalen aufgesetzt und durch am Umfang verlaufende Ringe miteinander verbunden. An den Stirnseiten wird der Wärmedämmantel 4 dann so ausgebildet, wie es grundsätzlich in Fig. 8 erkennbar ist, wobei an der einen Stirnseite die Ein- und Austrittsöffnungen für das Kühl- oder Heizmedium mit den getrennten Hohlräumen 14 und 15 und an der anderen Stirnseite der entsprechende Hohlraum zum Umlenken vorgesehen sind.

## Patentansprüche

1. Temperierbarer Tankcontainer mit einer Stützkonstruktion (1), die die Außenabmessungen eines quaderförmigen Containers festlegt und der Abstützung eines kreiszylinderförmigen Tanks dient, mit einem nicht tragenden Wärmedämmantel im Bereich der Außenseite des Tanks, wobei zwischen der Tankhaut und dem Wärmedämmantel Kanäle zur Führung eines Kühl- oder Heizmediums entlang der als Wärmeaustauschfläche dienenden Tankhaut vorgesehen sind, und wobei der der Kontur des kreiszylinderförmigen Tanks angepaßte Wärmedämmantel (4) innerhalb der durch die Stützkonstruktion definierten Quaderform angeordnet ist, dadurch gekennzeichnet, daß der Außendurchmesser des kreiszylinderförmigen Tanks (3) den Innenabmessungen des quadratischen Querschnitts der Stützkonstruktion (1) entspricht, daß die Kanäle (9) zur Führung des Kühl- oder Heizmediums im Querschnitt dadurch sichelförmig ausgebildet sind, daß der Wärmedämmantel (4) an der Tankhaut im Bereich der senkrechten und waagerechten Querschnittstangenten anliegt.

2. Temperierbarer Tankcontainer nach Anspruch 1, dadurch gekennzeichnet, daß im Bereich der Anlage des Wärmedämmantels (4) an der Tankhaut das Material des Wärmedämmmantels geschwächt ist.

3. Temperierbarer Tankcontainer nach Anspruch 1 oder 2, dadurch gekennzeichnet, daß die übereinanderliegenden, sichelförmigen Kanäle (9) für das Heiz- oder Kühlmedium durch Kondensatwasserleitungen (8) miteinander verbunden sind.

4. Temperierbarer Tankcontainer nach einem oder mehreren der Ansprüche 1 bis 3, dadurch gekennzeichnet, daß der Tank (3) zwischen den Stirnseiten der Stützkonstruktion (1) auf Füssen (2) aufliegt.

5. Temperierbarer Tankcontainer nach einem oder mehreren der vorstehenden Ansprüche 1 bis 3, dadurch gekennzeichnet, daß der Tank (3) mit Hilfe von Verbindungs- und/oder Stützringen (5, 6) zwischen den rahmen- oder plattenförmigen Stirnseiten der Stützkonstruktion (1) eingespannt ist.

6. Temperierbarer Tankcontainer nach Anspruch 5, dadurch gekennzeichnet, daß zwischen dem mit dem Tank (3) verbundenen Verbindungsring (5) und dem mit den zugeordneten rahmen- oder plattenförmigen Stirnseiten der Stützkonstruktion (1) verbundenen Stützring (6) ein Ring (12) aus schlecht wärmeleitendem Material angeordnet ist.

## Claims

1. Thermostatically controllable tank container with a support structure (1), which fixes the external dimensions of a parallelepipedic container and serves as a support for a circular cylindrical tank with a non-supporting thermal insulation jacket in the vicinity of the outside of the tank and in which between the tank skin and the thermal insulation jacket ducts are provided for carrying a cooling or heating medium along the tank skin serving as the heat exchange surface and in which the thermal insulation jacket (4) adapted to the contour of the circular cylindrical tank is located within the parallelepipedic shape defined by the support structure, characterized in that the external diameter of the circular cylindrical tank (3) corresponds to the internal dimensions of the square cross-section of the support structure (1) and that the ducts (9) for carrying the cooling or heating medium are constructed crescent-shaped in cross-section in that the thermal insulation jacket (4) engages on the tank skin in the vicinity of the vertical and horizontal cross-sectional tangents.

2. Thermostatically controllable tank container according to claim 1, characterized in that in the vicinity of the engagement of the thermal insulation jacket (4) on the tank skin, the material of the latter is weakened.

3. Thermostatically controllable tank container according to claims 1 or 2, characterized in that the superimposed, crescent-shaped ducts (9) for the heating or cooling medium are interconnected by condensation water lines (8).

4. Thermostatically controllable tank container according to any one of the claims 1 to 3, characterized in that the tank (3) rests on feet (2) between the end faces of support structure (1).

5. Thermostatically controllable tank container according to any one of claims 1 to 3, characterized in that the tank (3) is fixed with the aid of connecting and/or support rings (5, 6) between the frame or plate-like end faces of support structure (1).

6. Thermostatically controllable tank container according to claim 5, characterized in that between the connecting ring (5) connected to tank (3) and the support ring (6) connected to the associated frame or plate-like end faces of support structure (1) is provided a ring (12) made from poor heat conducting material.

## Revendications

1. Conteneur pour citernes à température réglable comprenant une structure d'appui (1) qui définit les dimensions extérieures d'un conteneur parallélépipèdique et sert à supporter une citerne cylindrique circulaire, une enveloppe calorifuge non porteuse dans la zone du côté extérieur de la citerne, des canaux destinés au guidage d'un fluide de refroidissement ou de chauffage le long de l'enveloppe de la citerne servant de surface d'échange de chaleur, étant prévus entre l'enveloppe de la citerne et l'enveloppe calorifuge et l'enveloppe calorifuge (4) adaptée au profil de la citerne cylindrique circulaire étant disposée à l'intérieur du parallélépipède défini par la structure d'appui, caractérisé en ce que le diamètre extérieur de la citerne cylindrique circulaire (3) correspond aux dimensions intérieures de la section transversale carrée de la structure d'appui (1), en ce que, les canaux (9) de guidage du fluide de refroidissement ou de chauffage ont une section transversale en forme de croissant du fait que l'enveloppe calorifuge (4) prend appui contre l'enveloppe de la citerne dans la zone des tangentes verticales et horizontales de la section transversale.

2. Conteneur pour citernes à température réglable selon la revendication 1, caractérisé en ce que le matériau de l'enveloppe calorifuge (4) est plus mince dans la zone dans laquelle ladite enveloppe prend appui contre l'enveloppe de la citerne.

3. Conteneur pour citernes à température réglable selon la revendication 1 ou 2, caractérisé en ce que les canaux en forme de croissant (9) disposés les uns au-dessus des autres et destinés au fluide de chauffage ou de refroidissement sont reliés les uns aux autres par des conduites d'eau condensée (3).

4. Conteneur pour citernes à température réglable selon l'une ou plusieurs des revendications 1 à 3, caractérisé en ce que la citerne (3) repose sur des pieds (2) entre les côtés frontaux de la structure d'appui (1).

5. Conteneur pour citernes à température réglable selon l'une ou plusieurs des revendications 1 à 3, caractérisé en ce que la cuve (3) est encastrée entre les côtés frontaux en forme de cadre ou de plaque de la structure d'appui (1) à l'aide de bagues d'assemblage et/ou d'appui (5, 6).

6. Conteneur pour citernes à température réglable selon la revendication 5, caractérisé en ce qu'une bague (12) constituée d'un matériau mauvais conducteur de chaleur est disposée entre la bague d'assemblage (5) reliée à la citerne (3) et la bague d'appui (6) reliée aux côtés frontaux associés, en forme de cadre ou de plaque, de la structure d'appui (1).
